# EUROPÄISCHE PATENTSCHRIFT

(11) **EP 3 715 512 B1**
(45) Veröffentlichungstag und Bekanntmachung des Hinweises auf die Patenterteilung: **30.08.2023**
(21) Anmeldenummer: 20187037.5
(22) Anmeldetag: 21.07.2020
(51) Int. Cl.: D04B 23/10, D02H 13/38

(54) **KETTBAUMANORDNUNG**
WARP BEAM ASSEMBLY
DISPOSITIF D'ENSOUPLE

(43) Veröffentlichungstag der Anmeldung: 30.09.2020
(73) Patentinhaber: KARL MAYER STOLL R&D GmbH, 63179 Obertshausen (DE)
(72) Erfinder: Keller, Alexander, 63179 Obertshausen (DE)
(74) Vertreter: Keil & Schaafhausen Patentanwälte PartGmbB

(56) Entgegenhaltungen:
- DE-U1-202008 014 099
- US-A- 1 655 226
- US-A- 3 219 206
- US-A- 4 629 143

## Beschreibung

Die vorliegende Erfindung betrifft eine kettverarbeitende Textilmaschine mit einer ersten Kettbaumaufnahme und einer zweiten Kettbaumaufnahme, die sich von der ersten Kettbaumaufnahme unterscheidet.

Weiterhin betrifft die Erfindung ein Verfahren zum Betreiben einer kettverarbeitenden Textilmaschine mit einer ersten Kettbaumaufnahme und einer zweiten Kettbaumaufnahme.

Bei bekannten Textilmaschinen, insbesondere Kettenwirkmaschinen, wird ein in einer Kettbaumaufnahme eingelegter Kettbaum abgewickelt. Sobald keine Kette mehr auf dem Kettbaum ist, muss der Kettbaum gewechselt werden. Dazu muss der leere Kettbaum aus der Textilmaschine entnommen werden, was aufgrund der Abmessung und des Gewichtes des Kettbaums lediglich durch Hubvorrichtungen in Verbindung mit einem Hubgeschirr bewerkstelligt werden kann. Das Hubgeschirr wird an den leeren Kettbaum angelegt, wodurch der Kettbaum mit der Hebevorrichtung, beispielsweise einem Kran, entnommen werden kann. Der leere Kettbaum wird beiseitegelegt und das Hebegeschirr abgenommen. Nun kann das Hebegeschirr an einen neuen, vollen Kettbaum angelegt werden, wodurch der neue Kettbaum mithilfe der Hebevorrichtung in die Textilmaschine eingelegt werden kann. Durch mehrere Hebevorrichtungen und Hubgeschirre lässt sich der Ablauf beschleunigen. Jedoch sind viele Handgriffe und Hebevorgänge vonnöten. Dies ist zeitintensiv und personalaufwendig.

DE 10 2012 205 890 B4 beschreibt eine Kettbaumwechselanordnung, bei der drei Kettbäume in einer Drehvorrichtung angeordnet sind. Dabei wird ein Kettbaum abgewickelt, während ein zweiter Kettbaum in einer Warteposition ist, und ein dritter Kettbaum ausgetauscht werden kann. Durch eine Rotation um die Achse der Drehvorrichtung wird der zweite Kettbaum in die Position des ersten Kettbaums überführt, sodass der leere Kettbaum durch einen vollen Kettbaum ersetzt werden kann.

GB 111 12 21 A beschreibt eine Kettbaumaufnahmevorrichtung mit zwei Kettbaumaufnahmen, bei der zwei Kettbäume in einer axialen Richtung nebeneinander angeordnet sind. Eine der beiden Kettbaumaufnahmen ist höhenverstellbar. Durch einen Gabelstapler, oder dergleichen, werden beladene Kettbäume auf die Kettbaumaufnahmevorrichtung gelegt. Durch die höhenverstellbare Kettbaumaufnahme werden die Achsen der Kettbäume so ausgerichtet, dass sich ein Dorn durch beide Kettbäume schieben lässt. Dadurch sind die Kettbäume miteinander verbunden und können als Verbund in eine weiterverarbeitende Maschine, beispielsweise eine Kettenwirkmaschine, gelegt werden.

US 3 219 206 A beschreibt eine automatische Textilträgertransfervorrichtung. Dazu weist die Vorrichtung eine geneigte Fläche auf, auf welcher leere Träger gelagert werden können. An einer Seite werden Textilträger durch Haltevorrichtungen gehalten und an einer anderen Seite ist eine Stoppvorrichtung vorgesehen.

US 4 629 143 A beschreibt eine Anordnung, bei der Trägerelemente in einer Gatterbaugruppe angeordnet werden, um Lade- und Entladezeiten zu verringern. Dazu werden die Trägerelemente auf verschiedenen Ebenen angeordnet, wobei die Trägerelemente durch Schienen gebildet werden.

DE 20 2008 014 099 U1 beschreibt eine Rollenabwickelstation für Papierrollen. Dazu werden die Papierrollen auf einen Tambur zu einem Volltambur aufgewickelt, der mit jeweils an seinen Enden befindlichen Lagerstellen in zumindest einer Vorwärtsposition einer Abwickelposition lager- und verriegelbar ist. Dabei ist in der Verlängerung zumindest der Vorratsposition eine Entnahmeposition für einen leeren Tambur vorgesehen.

US 1 655 226 A beschreibt einen Rollenhalter für zwei oder mehrere Rollen. Eine von den Rollen wird in einer aktiven Position gehalten, während die anderen Rollen in einer inaktiven Position oder Reserveposition angeordnet sind.

Die der Erfindung zu Grunde liegende Aufgabe ist, eine hohe Produktivität zu erreichen.

Diese Aufgabe wird durch die Merkmale des Anspruchs 1 gelöst.

In dieser Anordnung sind die erste Kettbaumaufnahme und die zweite Kettbaumaufnahme durch eine Führungsbahn miteinander verbunden, wobei ein Anfang der Führungsbahn an der zweiten Kettbaumaufnahme in Schwerkraftrichtung höher als ein Ende der Führungsbahn an der ersten Kettbaumaufnahme angeordnet ist. Dadurch kann ein erster Kettbaum in der ersten Kettbaumaufnahme angeordnet und ein zweiter Kettbaum in der zweiter Kettbaumaufnahme angeordnet und dort vorbereitet werden. Die Kettbaumaufnahmen sind durch die Führungsbahn miteinander verbunden, wobei der Anfang der Führungsbahn höher in der Schwerkraftrichtung liegt als das Ende. Dadurch kann ein Bediener den ersten Kettbaum entnehmen und ohne weitere Hebeoperationen den zweiten Kettbaum ausgehend von der zweiten Kettbaumaufnahme in die erste Kettbaumaufnahme überführen. Während der nun eingelegte Kettbaum abgewickelt wird, kann ein neuer Kettbaum in die zweite Kettbaumaufnahme eingelegt werden. Dadurch können weitere Hebevorgänge während des Kettbaumwechselns eingespart werden, wodurch die Produktivität erhöht wird.

Vorzugsweise weist die zweite Kettbaumaufnahme einen lösbaren Halter auf. Der lösbare Halter verhindert ein ungewolltes Bewegen des Kettbaums aus der zweiten Kettbaumaufnahme heraus, wodurch eine Kollision mit einem sich in der ersten Kettbaumaufnahme befindlichen Kettbaum verhindert wird. Ist die erste Kettbaumaufnahme frei, kann der lösbare Halter gelöst, bzw. bewegt werden, um den Kettbaum freizugeben. Der Kettbaum kann in die erste Kettbaumaufnahme überführt werden. Dieser Halter ermöglicht ein gezieltes Bewegen des Kettbaums und erhöht die Sicherheit.

Vorzugsweise weist die erste Kettbaumaufnahme eine Fangeinrichtung auf. Durch eine solche Fangeinrichtung wird die Bewegung des Kettbaums, der von der zweiten Kettbaumaufnahme aus in die erste Kettbaumaufnahme überführt werden kann, gestoppt. Der Kettbaum kann somit eine definierte Position einnehmen, in der der nun eingelegte Kettbaum abgewickelt werden kann. Die Fangeinrichtung kann weiterhin eine Bremsanordnung aufweisen, die die Bewegung des Kettbaums sanft abbremsen kann, wie beispielsweise eine Feder- und/oder Dämpferanordnung oder dergleichen.

Vorzugsweise ist die Fangeinrichtung als Teil einer Lagerschalenaufnahme ausgebildet. Dadurch kann die Fangeinrichtung einen doppelten Zweck erfüllen, indem sie gleichzeitig als Lagerschalenaufnahme fungiert. Die Mehrfachnutzung spart Kosten, sowohl bei der Produktion als auch bei der Montage.

Vorzugsweise ist die Lagerschalenaufnahme mehrteilig ausgebildet und ein Teil der Lagerschalenaufnahme ist beweglich. Dadurch kann ein Teil der Lagerschale bewegt werden, sodass eine offene Lagerschale entsteht, aus der der Kettbaum entnommen beziehungsweise in dieser eingelegt werden kann. Durch diese Anordnung kann ein Wechsel des Kettbaums einfach gestaltet werden.

Ein Kettbaum ist in der zweiten Kettbaumanordnung angeordnet, der einen ersten Rolldurchmesser und einen zweiten Rolldurchmesser aufweist, wobei sich der zweite Rolldurchmesser vom ersten Rolldurchmesser unterscheidet, die Führungsbahn einen ersten Abschnitt und einen zweiten Abschnitt aufweist, wobei sich der zweite Abschnitt vom ersten Abschnitt unterscheidet, und dass der erste Rolldurchmesser mit dem ersten Abschnitt zusammen wirkt und der zweite Rolldurchmesser mit dem zweiten Abschnitt zusammen wirkt. Weiterhin kann der erste Rolldurchmesser ein Kettbaumtragrohr und der zweite Rolldurchmesser eine Lageranordnung des Kettbaums aufweisen. Dabei wirkt der erste Rolldurchmesser ausgehend von der zweiten Kettbaumanordnung zuerst mit dem ersten Abschnitt der Führungsbahn zusammen. Bewegt sich der Kettbaum ausgehend von der zweiten Kettbaumaufnahme in einer rollenden Bewegung, kann diese Bewegung durch eine gewisse Winkelgeschwindigkeit beschrieben werden. Aus der Winkelgeschwindigkeit ergibt sich mit einem Durchmesser eine translatorische Bewegung des Kettbaums. Bei gleicher Winkelgeschwindigkeit erreicht ein größerer Durchmesser eine größere translatorische Bewegung, als ein kleiner Durchmesser. Bewegt sich der Kettbaum mit seinem ersten Rolldurchmesser (großer Rolldurchmesser) im ersten Abschnitt ergibt sich eine größere translatorische Geschwindigkeit, als wenn sich der Kettbaum mit seinem zweiten Rolldurchmesser (kleiner Rolldurchmesser) bei gleicher Winkelgeschwindigkeit im zweiten Abschnitt bewegt. So wird die translatorische Bewegung reduziert und/oder abgebremst. Dadurch ist die abzufangende Kraft kleiner, wodurch die Fangvorrichtung kleiner dimensioniert werden kann.

Vorzugsweise ist der zweite Rolldurchmesser des Kettbaums in eine Abwickelposition in der Fangeinrichtung angeordnet. Der Kettbaum ist sicher gelagert und kann direkt aus der ersten Kettbaumaufnahme abgewickelt werden. Ein weiteres Bewegen des Kettbaums entfällt, was die Produktivität steigert.

Die Aufgabe wird bei einem Verfahren der eingangsgenannten Art dadurch gelöst, dass ein Kettbaum von der zweiten Kettbaumaufnahme schwertkraftgetrieben entlang einer Führungsbahn in die erste Kettbaumaufnahme überführt wird.

Bei diesem Verfahren wird der Kettbaum durch die Schwerkraft getrieben von der zweiten Kettbaumaufnahme entlang der Führungsbahn in die erste Kettbaumaufnahme überführt. Dadurch kann weitere Peripherie, wie ein Antrieb, ein Getriebe, oder dergleichen entfallen, was die Kosten geringhält. Weiterhin wird eine Stillstandzeit der Textilmaschine verringert, da der Kettbaum durch einen einzelnen Bediener schnell gewechselt werden kann, wodurch die Produktivität erhöht werden kann.

Vorzugsweise fixiert ein lösbarer Halter den Kettbaum in der zweiten Kettbaumaufnahme. Durch den Halter wird ein ungewolltes Bewegen des Kettbaums in der zweiten Kettbaumaufnahme verhindert, was die Betriebssicherheit steigert. Der Halter kann in unterschiedlichen Positionen, wie beispielsweise einer Halteposition oder einer Freigabeposition, angeordnet sein.

Vorzugsweise wird der Kettbaum durch ein Bewegen des Halters freigegeben. Durch ein Überführen des Halters von der Halteposition in die Freigabeposition kann der Kettbaum freigegeben werden. Dadurch kann der Kettbaum, sobald die erste Kettbaumaufnahme frei ist, in diese überführt werden. Man kann also einen weiteren Kettbaum auf Vorrat in die zweite Kettbaumaufnahme einlegen.

Die Führungsbahn weist zwei Abschnitte auf, wobei der Kettbaum in einem zweiten Abschnitt in seiner Bewegung gebremst wird. Durch ein Bremsen in dem zweiten Abschnitt wird die Geschwindigkeit des Kettbaums verringert, sodass die durch eine Fangvorrichtung aufzunehmenden Kräfte reduziert werden können.

Eine translatorische Bewegung des Kettbaums wird durch einen Wechsel einer Auflage von einem ersten Rolldurchmesser des Kettbaums in dem ersten Abschnitt auf einen zweiten Rolldurchmesser des Kettbaums in dem zweiten Abschnitt gebremst. Erreicht der Kettbaum in seiner Bewegung eine gewisse Winkelgeschwindigkeit, lässt sich aus dieser Winkelgeschwindigkeit in Kombination mit dem Durchmesser, auf dem der Kettbaum rollt, seine Umfangsgeschwindigkeit ermitteln. Aus der Umfangsgeschwindigkeit lässt sich weiterhin eine Geschwindigkeit der translatorischen Bewegung ermitteln. Wird bei gleicher Winkelgeschwindigkeit der Durchmesser verringert, verringert sich auch die Umfangsgeschwindigkeit und dadurch die Geschwindigkeit der translatorischen Bewegung des Kettbaums. Der Kettbaum wird entsprechend abgebremst. Durch eine solche Anordnung kann auf weitere Bremsvorrichtungen verzichtet werden.

Vorzugsweise umschließt eine Fangvorrichtung den zweiten Rolldurchmesser in einer Abwickelposition. Durch diese Anordnung entfällt eine weitere Kettbaumaufnahmevorrichtung. Die erste Kettbaumaufnahme kann in einer gleichen Position, wie bisherige Kettbaumaufnahme bei Textilmaschinen angeordnet sein. Daher entfällt ein Umrüsten der Textilmaschine, insbesondere einer Kettenwirkmaschine.

Die Erfindung wird im Folgenden anhand eines bevorzugten Ausführungsbeispiels in Verbindung mit der Zeichnung geschrieben. Hierin zeigen:
- Fig. 1: eine Seitensicht der ersten Kettbaumaufnahme und der zweiten Kettbaumaufnahme;
- Fig. 2: eine Schnittansicht entlang der A-A Ebene aus Fig. 1.

Fig. 1 zeigt in einer Seitenansicht eine erste Kettbaumaufnahme 1 und eine zweite Kettbaumaufnahme 2, wobei die zweite Kettbaumaufnahme 2 in Schwerkraftrichtung höher als die erste Kettbaumaufnahme 1 an einer Führungsbahn 3 angeordnet ist. Die erste Kettbaumaufnahme 1 weist eine Fangvorrichtung 4 auf, die als Lagerschalenaufnahme ausgebildet sein kann. Die zweite Kettbaumaufnahme 2 weist weiterhin einen lösbaren Halter 5 auf, der in einer ersten Position (Halteposition) oder einer zweiten Position (Freigabeposition) angeordnet sein kann, die sich von der ersten Position unterscheidet. Die Führungsbahn 3 weist einen ersten Abschnitt 6 und einen zweiten Abschnitt 7 auf. Der erste Abschnitt 6 ist im Bereich der zweiten Kettbaumaufnahme 2 und der zweite Abschnitt 7 im Bereich der ersten Kettbaumaufnahme 1 angeordnet, wobei sich die beiden Abschnitte 6,7 zumindest teilweise überschneiden.

Fig. 2 stellt eine Schnittansicht entlang der A-A Ebene aus Fig. 1 dar. Ein Kettbaum 8 weist zwei unterschiedliche Rolldurchmesser 9, 10, einen ersten Rolldurchmesser 9 und einen zweiten Rolldurchmesser 10, auf. Dabei wirkt der erste Rolldurchmesser 9 mit dem ersten Abschnitt 6 der Führungsbahn 3, und der zweite Rolldurchmesser 10 mit dem zweiten Abschnitt 7 der Führungsbahn 3 zusammen. In dem vorliegenden Ausführungsbeispiel ist der erste Rolldurchmesser 9 größer als der zweite Rolldurchmesser 10.

Ein Anfang der Führungsbahn 3 ist im Bereich der zweiten Kettbaumaufnahme 2 angeordnet. Dieser Bereich liegt in Schwerkraftrichtung höher als ein Ende der Führungsbahn 3. Die Führungsbahn 3 kann dabei als Schiene, Profil, Formelement oder dergleichen ausgeprägt sein. Weiterhin kann die Führungsbahn 3 neben einer linearen Ausführungsform weitere Ausführungsformen, wie einer Parabel oder dergleichen aufweisen. Ein Verlauf der Führungsbahn 3 sollte jedoch darauf ausgerichtet sein, dass der Kettbaum 8 durch eine Freigabe ausgehend von der zweiten Kettbaumaufnahme 2 in die erste Kettbaumaufnahme 1 schwerkraftgetrieben überführt werden kann.

Der Halter 5 hält den Kettbaum 8 in einer Warteposition. Durch eine Bewegung des Halters 5 von einer ersten Position, einer Halteposition, in eine zweite Position, einer Freigabeposition, kann der Kettbaum 8 freigegeben werden. Dadurch kann sich der Kettbaum 8 entlang der Führungsbahn 3 bewegen und von der zweiten Kettbaumanordnung 2 zur ersten Kettbaumanordnung 1 überführt werden.

Der Kettbaum 8 bewegt sich ausgehend von der zweiten Kettbaumaufnahme 2 schwerkraftgetrieben in Richtung der ersten Kettbaumaufnahme 1. Dabei befindet sich der Kettbaum 8 zuerst in dem ersten Abschnitt 6, mit dem der erste Rolldurchmesser 9 zusammenwirkt. Der Kettbaum 8 rollt entlang der Führungsbahn 3 und erreicht eine gewisse Winkelgeschwindigkeit (Tₒᵤₜ), aus der sich in Verbindung mit dem Rolldurchmesser 9 eine translatorische Bewegung (Pfeil) des Kettbaums 8 ermitteln lässt. In einem gewissen Bereich überschneidet sich der erste Abschnitt 6 und der zweite Abschnitt 7. Ab diesem Bereich wirken der zweite Rolldurchmesser 10 und der zweite Abschnitt 7 zusammen. Da in diesem Ausführungsbeispiel der zweite Rolldurchmesser 10 kleiner als der erste Rolldurchmesser 9 ist, verändert sich die Bewegung des Kettbaums. Denn, wie bereits oben beschrieben, hängt die translatorische Bewegung von der Winkelgeschwindigkeit und dem Rolldurchmesser ab. Bleibt die Winkelgeschwindigkeit beim Übergang vom ersten Abschnitt 6 auf den zweiten Abschnitt 7 konstant und der Rolldurchmesser 9,10 wird reduziert, wird die translatorische Bewegung des Kettbaums 8 entsprechend reduziert, also gebremst. Die Fangvorrichtung 4 kann also eine kleinere Kraft des bewegten Kettbaums 8 abfangen.

Weiterhin wird der Kettbaum 8 durch die Fangvorrichtung 4 so positioniert, dass er in dieser Position, einer Abwickelposition, abgewickelt werden kann. Dazu wird der Kettbaum 8 in Lagerschalen der Fangvorrichtung 4 angeordnet. Die Lagerschalen können dabei geteilt ausgeführt sein, sodass ein Einlegen und Entnehmen des Kettbaum 8 leicht realisiert werden kann. In der Fangvorrichtung 4, bzw. den Lagerschalen, ist der zweite Rolldurchmesser 10 zumindest zeitweise zur Abarbeitung des Kettbaums 8 angeordnet.

Im Folgenden wird ein Wechsel des Kettbaums 8 der ersten Kettbaumaufnahme 1 beschrieben. Dabei liegt ein erster, leerer Kettbaum 8 abgewickelt in der ersten Kettbaumaufnahme 1 und ein zweiter, voller Kettbaum 8 liegt bewickelt in der zweiten Kettbaumaufnahme 2 bereit.

Zur Entnahme des Kettbaums 8 aus der ersten Kettbaumaufnahme 1 wird die Fangvorrichtung 4 bzw. die Lagerschalen in eine Entnahmeposition gebracht, sodass der abgewickelte Kettbaum 8 aus der ersten Kettbaumaufnahme 1 entnommen werden kann. Sobald der abgewickelte Kettbaum 8 aus der ersten Kettbaumaufnahme 1 entnommen und der Bereich der ersten Kettbaumaufnahme 1 freigegeben ist, kann der zweite Kettbaum 8 aus der zweiten Kettbaumaufnahme 2 in die erste Kettbaumaufnahme 1 überführt werden. Hierzu wird der Halter 5 von der Halteposition in die Freigabeposition überführt, wodurch der zweite Kettbaum 8 in der zweiten Kettbaumaufnahme 2 freigegeben ist. Der zweite Kettbaum 8 bewegt sich entlang der Führungsbahn 3 schwerkraftgetrieben in Richtung der ersten Kettbaumaufnahme 1. Die Bewegung kann durch Rollen, Gleiten oder einer Kombination von Rollen und Gleiten erfolgen.

Sobald der zweite Kettbaum 8 freigegeben ist, bewegt er sich, in diesem Ausführungsbeispiel rollend, entlang der Führungsbahn 3. Dabei ist der erste Rolldurchmesser 9 mit dem ersten Abschnitt 6 in Kontakt. Im Bereich der ersten Kettbaumaufnahme 1 löst sich der Kontakt des ersten Rolldurchmessers 9 von dem ersten Abschnitt 6, und ein Kontakt des zwischen dem zweiten Rolldurchmesser 10 und dem zweiten Abschnitt 7 der Führungsbahn 3 entsteht. Der zweite Rolldurchmesser 10 des Kettbaums 8 wirkt mit dem zweiten Abschnitt 7 zusammen. Eine rollende Bewegung geht mit einer gewissen Winkelgeschwindigkeit einher. Die Winkelgeschwindigkeit ergibt mit dem Rolldurchmesser 9,10 eine translatorische Bewegungsgeschwindigkeit. Ändert sich der Rolldurchmesser 9,10 von dem ersten Rolldurchmesser 9 auf den zweiten Rolldurchmesser 10 bei gleichbleibender Winkelgeschwindigkeit des Kettbaums 8, ändert sich die translatorische Bewegungsgeschwindigkeit des Kettbaums 8. In dem vorliegenden Ausführungsbeispiel ist der erste Rolldurchmesser 9 größer als der zweite Rolldurchmesser 10 wodurch die translatorische Bewegung des Kettbaums 8 abgebremst wird.

Die Fangeinrichtung 4 fängt schließlich den Kettbaum 8 komplett ab und überführt den Kettbaum 8 in eine Abwickelposition, in der der Kettbaum 8 abgewickelt werden kann. In der Abwickelposition ist der zweite Rolldurchmesser 10 in der Fangeinrichtung 4, bzw. den Lagerschalen angeordnet.

In der Zwischenzeit, in der der Kettbaum 8 verarbeitet wird, kann ein neuer Kettbaum 8 in die zweite Kettbaumaufnahme 2 angeordnet werden. Dazu wird der Halter 5 in die Halteposition gebracht. Der Vorgang kann von erneut beginnen.

Die beschriebene Kettbaumanordnung kann beispielsweise an einer Kettenwirkmaschine zur Anwendung kommen. Alternativ kann die beschriebene Kettbaumanordnung auch an anderen mit Kettbäumen 8 arbeitenden Textilmaschinen oder an Maschinen, die eine Kette ausrüsten, zum Einsatz kommen. Dabei kann ein leerer Kettbaum 8 in der zweiten Kettbaumaufnahme 2 liegen, während ein Kettbaum 8 von der Kettbaum-Wickel-Maschine bewickelt wird. Nachdem der Kettbaum 8 bewickelt wurde, kann der leere Kettbaum 8, wie oben beschrieben, in die erste Kettbaumaufnahme 1 überführt werden.

### Bezugszeichenliste

- 1: erste Kettbaumaufnahme
- 2: zweite Kettbaumaufnahme
- 3: Führungsbahn
- 4: Fangvorrichtung
- 5: Halter
- 6: erster Abschnitt
- 7: zweiter Abschnitt
- 8: Kettbaum
- 9: erster Rolldurchmesser
- 10: zweiter Rolldurchmesser

## Patentansprüche

1. Kettverarbeitende Textilmaschine mit einer ersten Kettbaumaufnahme (1) und einer zweiten Kettbaumaufnahme (2), die sich von der ersten Kettbaumaufnahme (1) unterscheidet, wobei die erste Kettbaumaufnahme (1) und die zweiten Kettbaumaufnahme (2) durch eine Führungsbahn (3) miteinander verbunden sind, wobei ein Anfang der Führungsbahn (3) an der zweiten Kettbaumaufnahme (2) in Schwerkraftrichtung höher als ein Ende der Führungsbahn (3) an der ersten Kettbaumaufnahme (1) angeordnet ist, **dadurch gekennzeichnet, dass** ein Kettbaum (8) in der zweiten Kettbaumaufnahme (2) angeordnet ist, der einen ersten Rolldurchmesser (9) und einen zweiten Rolldurchmesser (10) aufweist, wobei sich der zweite Rolldurchmesser (10) vom ersten Rolldurchmesser (9) unterscheidet, und dass die Führungsbahn (3) einen ersten Abschnitt (6) und einen zweiten Abschnitt (7) aufweist, wobei sich der zweite Abschnitt (7) vom ersten Abschnitt (6) unterscheidet, und dass der erste Rolldurchmesser (9) mit dem ersten Abschnitt (6) zusammenwirkt und der zweite Rolldurchmesser (10) mit dem zweiten Abschnitt (7) zusammenwirkt.

2. Kettverarbeitende Textilmaschine nach Anspruch 1, **dadurch gekennzeichnet, dass** die zweite Kettbaumaufnahme (2) einen lösbaren Halter (5) aufweist.

3. Kettverarbeitende Textilmaschine nach Anspruch 1 oder 2, **dadurch gekennzeichnet, dass** die erste Kettbaumaufnahme (1) eine Fangeinrichtung (4) aufweist.

4. Kettverarbeitende Textilmaschine nach Anspruch 3, **dadurch gekennzeichnet, dass** die Fangeinrichtung (4) als Teil einer Lagerschalenaufnahme ausgebildet ist.

5. Kettverarbeitende Textilmaschine nach Anspruch 4, **dadurch gekennzeichnet, dass** die Lagerschalenaufnahme mehrteilig ausgebildet ist und ein Teil der mehrteiligen Lagerschalenaufnahme beweglich ist.

6. Kettverarbeitende Textilmaschine nach einem der Ansprüche 3 bis 5, **dadurch gekennzeichnet, dass** der zweite Rolldurchmesser (10) des Kettbaums (8) in einer Abwickelposition in der Fangeinrichtung (4) angeordnet ist.

7. Verfahren zum Betreiben einer kettverarbeitenden Textilmaschine mit einer ersten Kettbaumaufnahme (1) und einer zweiten Kettbaumaufnahme (2) wobei ein Kettbaum (8) von der zweiten Kettbaumaufnahme (2) schwerkraftgetrieben entlang einer Führungsbahn (3) in die erste Kettbaumaufnahme (1) überführt wird, **dadurch gekennzeichnet, dass** die Führungsbahn (3) zwei Abschnitte (6, 7) aufweist, wobei eine translatorische Bewegung des Kettbaums (8) durch einen Wechsel einer Auflage von einem ersten Rolldurchmesser (9) des Kettbaums (8) in einem ersten Abschnitt (6) auf einen zweiten Rolldurchmesser (10) des Kettbaums (8) in einem zweiten Abschnitt (7) gebremst wird.

8. Verfahren nach Anspruch 7, **dadurch gekennzeichnet, dass** ein lösbarer Halter (5) den Kettbaum in der zweiten Kettbaumaufnahme (2) fixiert.

9. Verfahren nach Anspruch 8, **dadurch gekennzeichnet, dass** der Kettbaum (8) durch ein Bewegen des Halters (5) freigegeben wird.

10. Verfahren nach einem der Ansprüche 7 bis 9, **dadurch gekennzeichnet, dass** eine Fangeinrichtung (4) den zweiten Rolldurchmesser (10) in einer Abwickelposition umschließt.

## Claims

1. Warp-processing textile machine having a first warp beam receiving means (1) and a second warp beam receiving means (2) which differs from the first warp beam receiving means (1), the first warp beam receiving means (1) and the second warp beam receiving means (2) being connected to one another by a guide track (3), a start of the guide track (3) on the second warp beam receiving means (2) is arranged higher in the direction of gravity than an end of the guide track (3) on the first warp beam receiving means (1), **characterized in that** a warp beam (8) is arranged in the second warp beam receiving means (2), which warp beam (8) has a first rolling diameter (9) and a second rolling diameter (10), the second rolling diameter (10) being different from the first rolling diameter (9) and **in that** the guide track (3) has a first section (6) and a second section (7), the second section (7) being different from the first section (6), and **in that** the first rolling diameter (9) cooperates with the first section (6) and the second rolling diameter (10) cooperates with the second section (7).

2. Warp processing textile machine according to claim 1, **characterized in that** the second warp beam receiving means (2) comprises a detachable mount (5).

3. Warp-processing textile machine according to claim 1 or 2, **characterized in that** the first warp beam receiving means (1) has a catch device (4).

4. Warp-processing textile machine according to claim 3, **characterized in that** the catch device (4) is formed as part of a bearing shell mount.

5. Warp processing textile machine according to claim 4, **characterized in that** the bearing shell mount is formed in several parts and a part of the multi-part bearing shell mount is movable.

6. Warp processing textile machine according to one of claims 3 or 5, **characterized in that** the second rolling diameter (10) of the warp beam (8) is arranged in an unwinding position in the catch device (4).

7. Method for operating a warp-processing textile machine having a first warp beam receiving means (1) and a second warp beam receiving means (2), a warp beam (8) being transferred from the second warp beam receiving means (2) along a guide track (3) into the first warp beam receiving means (1) under the action of a gravity force, **characterized in that** the guide track (3) has two sections (6, 7), wherein a translatory movement of the warp beam (8) being decelerated by a change of a support from a first rolling diameter (9) of the warp beam (8) in a first section (6) to a second rolling diameter (10) of the warp beam (8) in a second section (7).

8. Method according to claim 7, **characterized in that** a detachable mount (5) fixes the warp beam in the second warp beam receiving means (2).

9. Method according to claims 7 or 8, **characterized in that** the warp beam (8) is released by moving the detachable mount (5).

10. Method according to claim one of claims 7 to 9, **characterized in that** a catch device (4) encloses the second rolling diameter (10) in an unwinding position.

## Revendications

1. Machine textile de traitement de chaîne avec une première réception d'ensouple (1) et une deuxième réception d'ensouple (2), qui se différencie de la première réception d'ensouple (1), sachant que la première réception d'ensouple (1) et la deuxième réception d'ensouple (2) sont reliées l'une à l'autre par une voie de guidage (3), sachant qu'un début de la voie de guidage (3) sur la deuxième réception d'ensouple (2) dans la direction gravimétrique est plus haut qu'une extrémité de la voie de guidage (3) sur la première réception d'ensouple (1), **caractérisé en ce qu'**un ensouple (8) est disposé dans la deuxième réception d'ensouple (2), qui comporte un premier diamètre de cylindre (9) et un deuxième diamètre de cylindre (10), sachant que le deuxième diamètre de cylindre (10) se différencie du premier diamètre de cylindre (9) et **en ce que** la voie de guidage (3) comporte une première section (6) et une deuxième section (7), sachant que la deuxième section (7) se différencie de la première section (6) et **en ce que** le premier diamètre de cylindre (9) coopère avec la première section (6) et le deuxième diamètre de cylindre (10) coopère avec la deuxième section (7).

2. Machine textile de traitement de chaîne selon la revendication 1, **caractérisé en ce que** la deuxième réception d'ensouple (2) comporte un support amovible (5) .

3. Machine textile de traitement de chaîne selon la revendication 1 ou 2, **caractérisé en ce que** la première réception d'ensouple (1) comporte un dispositif de pincement (4).

4. Machine textile de traitement de chaîne selon la revendication 1, **caractérisé en ce que** le dispositif de pincement (4) est constitué comme partie d'un logement de coque de palier.

5. Machine textile de traitement de chaîne selon la revendication 4, **caractérisé en ce que** le logement de coque de palier est constitué en plusieurs parties et une partie du logement de coque de palier en plusieurs parties est mobile.

6. Machine textile de traitement de chaîne selon l'une quelconque des revendications 3 à 5, **caractérisé en ce que** le deuxième diamètre de cylindre (10) de l'ensouple (8) est disposé dans une position de déroulement dans le dispositif de pincement (4).

7. Procédé destiné à faire fonctionner une machine textile de traitement de chaîne avec une première réception d'ensouple (1) et une deuxième réception d'ensouple (2), sachant qu'un ensouple (8) est passé entraîné par gravité le long d'une voie de guidage (3) de la deuxième réception d'ensouple (2) dans la première réception d'ensouple (1), **caractérisé en ce que** la voie de guidage (3) comporte deux sections (6, 7), sachant qu'un mouvement de translation de l'ensouple (8) est freiné dans une deuxième section (7) par une modification d'un appui d'un premier diamètre de cylindre (9) de l'ensouple (8) dans une première section (6) sur un deuxième diamètre de cylindre (10) de l'ensouple (8).

8. Procédé selon la revendication 7, **caractérisé en ce qu'**un support amovible (5) fixe l'ensouple dans la deuxième réception d'ensouple (2).

9. Procédé selon la revendication 8, **caractérisé en ce que** l'ensouple (8) est libéré par un déplacement du support (5) .

10. Procédé selon l'une quelconque des revendications 7 à 9, **caractérisé en ce qu'**un dispositif de pincement (4) entoure le deuxième diamètre de cylindre (10) dans une position de déroulement.
